# EUROPÄISCHE PATENTANMELDUNG

(11) **EP 0 267 620 A1**
(43) Veröffentlichungstag der Anmeldung: **18.05.1988**
(21) Anmeldenummer: 87116745.8
(22) Anmeldetag: 12.11.1987
(51) Int. Cl.: D01H 4/04

(54) **Friktionsspinntrommel**

(30) Priorität: 13.11.1986 CH 4542/86
(71) Anmelder: MASCHINENFABRIK RIETER AG, CH-8406 Winterthur (CH)
(72) Erfinder: Stalder, Herbert, D-8483 Kollbrunn (DE); Keller, Urs, D-8472 Seuzach (DE); Oeggerli, Werner, D-8400 Winterthur (DE); Briner, Emil, D-8406 Winterthur (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(57) **Zusammenfassung**

Um bei der Herstellung der Friktionsspinntrommeln (1) eine Lochgrösse wählen zu können, welche einerseits dem technologischen Faserverlust und einem Festklemmen von eingesaugten Fremdkörpern entgegenwirkt, andererseits strömungstechnisch vorteilhaft ist, wird vorgeschlagen, die Friktionsspinntrommel aus einem dickwandigen Tragkörper (2) und einem dünnwandigen Siebkörper (3) herzustellen.

Auf diese Weise können im dünnwandigen Siebk er (3) Sieblöcher (8) hergestellt werden, die einen genügend kleinen Querschnitt aufweisen, um dem vorgenannten technologischen Faserverlust entgegenzutreten. Andererseits können im dickwandigen Tragkörper (2) Löcher (9) mit einem genügend grossen Querschnitt gewählt werden, um ein Festklemmen von eingesaugten Fremdkörpern zu verhindern.

## Beschreibung

Die Erfindung betrifft eine Friktionsspinntrommel in der Art einer hohlen, für einen radialen Luftdurchlass konzipierten Siebtrommel.

Solche Friktionsspinntrommeln finden Verwendung im an sich bekannten Friktionsspinnverfahren, in welchem in der Regel zwei zylindrische Trommeln nahe beieinandergeführt in derselben Richtung drehen, wobei mindestens eine der beiden Friktionsspinntrommeln eine vorgenannte Siebtrommel ist.

Die Aufgabe einer solchen Siebtrommel besteht darin, die in an sich bekannter Weise mittels eines Luftstromes darauf gespeisten Fasern aufzunehmen und im Bereich des Zwickels der beiden Trommeln zu einem Faden zu drehen, welcher in einer Richtung im wesentlichen senkrecht zur Drehrichtung der Trommeln abgezogen wird, d.h. im wesentlichen parallel zu der Drehachse der Siebtrommel. Der für das Fördern der Fasern notwendige Luftstrom wird mittels einer im Innern der Siebtrommel vorge sehenen Saugdüse durch die Löcher der Siebtrommel angesaugt.

Es versteht sich deshalb, dass einerseits die Löcher dieser Siebtrommel einen Durchmesser aufweisen müssen, welcher im wesentlichen verhindert, dass zu viele Fasern während der Ablage auf der Siebtrommel von diesen Löchern aufgenommen und dabei entweder abgesaugt werden und verloren gehen oder auch nur an der Kante der Saugdüsenmündung zerschnitten und dadurch gekürzt werden.

Andererseits soll der Energiebedarf einer solchen Anlage so klein wie möglich sein, wobei der Luftbedarf einen wesentlichen Anteil des Energiebedarfes ausmacht. Es ist deshalb das Ziel, bei den Siebtrommeln den Lochdurchmesser von diesem Standpunkt aus so gross wie möglich zu wählen, um einen möglichst geringen Widerstand für die erforderliche Luftmenge pro Zeiteinheit zu erhalten.

Diese beiden, an den Lochdurchmesser gestellten Anforderungen stehen einander jedoch diametral entgegen.

Aus der Praxis und aufgrund von Patentveröffentlichungen ist es bekannt, dass diese Löcher in der Regel einen Durchmesser zwischen 0.5 und 0.8 mm haben.

Andererseits müssen die Siebtrommeln eine Eigensteifigkeit aufweisen, um im Betrieb keine Deformation zu erfahren, was eine minimale Wandstärke dieser Trommeln von mindestens 1.5 mm, bei Verwendung von Messing und bei beispielsweise einem Trommeldurchmesser von 50 mm, erfordert.

Es versteht sich jedoch, dass das Bohren in einem 1.5 mm dicken oder dickeren Material von derart kleinen Löchern bei einer Lochzahl je Siebtrommel von einigen zehntausend Löchern nicht problemlos und deshalb kostspielig ist.

Wenn zusätzlich noch Anforderungen an die Lochform gestellt werden, wie dies in der DE OS Nr. 2919316 der Fall ist, so werden Hersteller solcher Siebtrommeln vor besondere Probleme gestellt.

Die Aufgabe der Erfindung besteht deshalb darin, eine Siebtrommel zu finden, welche bei genügender Eigensteifigkeit und kleinem Luftwiderstand kostengünstig hergestellt werden kann.

Die Erfindung löst diese Aufgabe dadurch, dass die Spinntrommel aus einem inneren, perforierten Tragkörper und einem darauf aufgebrachten, äusseren Siebkörper besteht.

Vorteilhafterweise weist die Perforation des Tragkörpers einen grösseren Lochquerschnitt auf als die Perforation des Siebkörpers. Ausserdem ist es für die Herstellung von Vorteil, wenn der Tragkörper ein starrer Hohlkörper und der Siebkörper ein darauf aufgezogener flexibler Körper ist. Der Siebkörper kann dabei aus einem spiralförmig auf den Tragkörper aufgezogenen Metallband bestehen oder aus einer rechteckigen, auf den Tragkörper aufgezogenen Folie. Ebenso kann der Siebkörper als rohrförmige Folie auf den Tragkörper aufgezogen werden.

Dabei können die die Perforation ergebenden Löcher des Tragkörpers und des Siebkörpers koaxial sein.

Von großem Vorteil ist aber auch ein e Anordnung, bei der die Anzahl der Perforationen pro Flächeneinheit im Siebkörper größer ist als die Anzahl der Löcher pro Flächeneinheit im Tragkörper. Auf diese Weise liegen mehrere Perforationen im Siebkörper, die beliebig klein gemacht werden können, über jedem Loch im Tragkörper. Die Größe und Verteilung der Löcher im Tragkörper kann dabei erfindungsgemäß, unter Berücksichtigung der geforderten Festigkeit des Tragkörpers so gewählt werden, daß möglichst viele der vorzugsweise gleichmäßig verteilten Perforationen im Siebkörper einen Luftdurchlaß bieten, d.h. nicht vom Tragkörper blockiert sind. Weitere vorteilhafte Ausführungsformen sind in den abhängigen Ansprüchen aufgeführt.
Die Vorteile der Erfindung bestehen darin, daß einerseits die schwierig herzustellenden kleinen Lochdurchmesser in einem relativ dünnen Material ausgeführt werden können, während der dickwandigere Tragkörper mit Löchern versehen werden kann, welche einen Querschnitt aufweisen können, der entsprechend der dickeren Wand fabrikationsgerechter gewählt werden kann.

Ein weiterer Vorteil besteht darin, daß der Siebkörper ein aufziehbares Band oder eine aufziehbare Folie sein kann (selbst wenn die Folie in einem zweiten Arbeitsgang zu einem rohrförmigen Siebkörper zusammengefügt wird), weil dadurch die mit den Bearbeitungsgraten versehene Seite der gelochten Folie als Außenseite des Siebkörpers gewählt werden kann, was mit einer anschließenden galvanischen Beschichtung den weiteren Vorteil bietet, daß die Löcher von außen nach innen eine Erweiterung erfahren. Diese Erweiterung bietet nicht nur in Bezug auf den pneumatischen Widerstand des einzelnen Loches einen Vorteil, sondern es können sich gegebenenfalls durch die einzelnen Löcher eindringende Schmutzteile im anschließenden Lochquerschnitt nicht festklemmen.

Die Erfindung wird im folgenden anhand von lediglich Ausführungswege darstellenden Zeichnungen näher erläutert. Es zeigt:
Fig. 1 eine Ansicht einer erfindungsgemäßen Friktionsspinntrommel,
Fig. 2 einen vergrößerten Ausschnitt A aus der Friktionsspinntrommel von Fig. 1, im Schnitt dargestellt,
Fig. 3 einen vergrößerten Ausschnitt B aus der Oberfläche der Friktionsspinntrommel von Fig. 1,
Fig. 4 eine Variante der Oberfläche gemäß Fig. 3,
Fig. 5, 6 und 7 je eine Ansicht einer Anwendungsvariante der Friktionsspinntrommel von Fig. 1, und
Fig. 8 einen vergrößerten Längsschnitt durch eine alternative Ausführung einer erfindungsgemäßen Friktionssprinntrommel.

Eine Friktionsspinntrommel 1 umfaßt einen Tragkörper 2 mit einem darauf aufgezogenen Siebkörper 3, dessen Art später beschrieben wird.

Der Tragkörper 2 ist als Hohlkörper konzipiert und ist am einen Ende fest mit einem Wellenstummel 4 verbunden. Eine zum Wellenstummel gehörende Welle 5 dient der Aufnahme eines Wälzlagers 6, mittels welchem die Friktionsspinntrommel 1 drehbar gelagert ist. Für den Antrieb der Friktionsspinntrommel greift ein Treibriemen 7 an der Welle 5 an.

Wir in Fig. 1 ausschnittweise gezeigt, weist der Sieb körper 3 Sieblöcher 8 und der Tragkörper 2 Durchgangslöcher 9 auf. Eine am gegenüberliegenden axialen Ende der Friktionsspinntrommel vorgesehene Absaugdüse 10 ragt in an sich bekannter Weise in den Tragkörper hinein und saugt mittels einer nahe an der zylindrischen Innenwand des Tragkörpers vorgesehenen Düsenmündung (nicht gezeigt) Luft durch die Sieb- und Durchgangslöcher. Eine solche Absauganordnung ist an sich aus dem Friktionsspinnverfahren bekannt und deshalb nicht weiter beschrieben.

Die Sieblöcher 8 sowie die Durchgangslöcher 9 sind im Tragkörper 2 sowie im Siebkörper 3 innerhalb eines mit strichpunktierten Linien gekennzeichneten gelochten Bereiches a vorgesehen.

Fig. 2 zeigt einen in Fig. 1 mit A gekennzeichneten Ausschnitt des Tragkörpers 2 und des Siebkörpers 3. Darin ist die Wandstärke des Tragkörpers 2 mit einem W und die Wandstärke des S iebkörpers 3 mit einem V gekennzeichnet.

Im weiteren ist daraus ersichtlich, dass die für die Klarstellung übertrieben gezeichneten Fabrikationsgrate 11 gegen die Aussenseite der Friktionsspinntrommel gerichtet sind. Im weiteren ist der Siebkörper an seiner zylindrischen Aussenfläche mit einer galvanischen Schicht 12 uberzogen,z.B. durch Hartverchromung, ggf. mit Cu- bzw. Ni-Zwischenschichten,welche sich aus physikalischen Gründen um die Fabrikationsgrate herum stärker aufbaut als in den daneben liegenden Flächenteilen. Ausserdem baut sich die galvanische Schicht bei einer mit Bezug auf die Wandstärke V des Siebkörpers 3 vorgewählten Schichtdicke ebenfalls in einer Art in der Tiefe der Sieblöcher auf, wie dies in Fig. 2 gezeigt ist, sodass die Sieblöcher eine Diffusor-ähnliche Form annehmen. Dies bringt die eingangs erwähnten Vorteile, dass einerseits die Diffusor-ähnliche Form einen strömungstechnischen Vorteil bringt und anderseits durch die Sieblöcher 8 angesaugte Schmutzteile sich in den Sieblöchern nicht verklemmen.

Ein weiterer Vorteil des verstärkten Aufbaues der galvanischen Schicht um den Fabrikationsgrat liegt darin, dass dadurch um jedes Siebloch eine kleine ringförmige Erhöhung entsteht, welche die Reibverhältnisse der Oberfläche des Siebkörpers 3 verbessert.

Dabei kann lediglich beispielsweise die in Fig. 2 gezeigte Wandstärke W eines aus Messing bestehenden Tragkörpers 1,5 bis 2 mm, und die Wandstärke V eines aus einer Nickel-Chrom-Legierung bestehenden Siebkörpers 0.5 bis 0.8 mm betragen. Die Dicke der galvanischen Schicht beträgt in den Flächenteilen zwischen den ringförmigen Erhöhungen ca. 0.2 mm.

Im weiteren ist aus Fig. 2 und 3 ersichtlich, dass die Durchgangslöcher 9 einen grösseren Querschnitt aufweisen als der kleinste Querschnitt eines Siebloches. Bei runden Löchern kann beispielsweise der kleinste Querschnitt des Siebloches einen Durchmesser von 0.5 mm und der Durchmesser des Durchgangsloches 0.8 oder 1.0 mm betragen, je nach Lochabstand, sodass der Tragkörper noch genügend Material zwischen den Durchgangslöchern aufweist, damit es seiner Aufgabe vom Standpunkt der Festigkeit genügen kann.

Dadurch entsteht der Vorteil, dass die Löcher des Siebkörpers infolge der kleinen Wandstärke V problemlos in konventionellen Bohr- oder Stanzverfahren oder im Elektronenstrahlbohrverfahren gebohrt werden können. Die Durchgangslöcher 9 des Tragkörpers können infolge des wesentlich grösseren Durchmessers im konventionellen Bohrverfahren, auch bei einer Wandstärke W von 2 mm oder mehr, problemlos gebohrt werden.

Wie aus den Figuren 2 und 3 weiter ersichtlich ist, sind die Sieblöcher koaxial mit den Durchgangslöchern angeordnet, was jedoch nicht absolut notwendig ist. Es besteht durchaus die Möglichkeit, wesentlich grössere Durchgangslöcher vorzusehen, welche nicht dieselbe Teilung aufweisen wie die Sieblöcher, wobei unter Teilung der Abstand der Lochmitten verstanden werden soll. Solche Ausführungsformen werden später im Zusammenhang mit der Fig. 8 beschrieben werden. Ausserdem hat die Summe aller Querschnitte der die Perforation ergebenden Löcher 9 des Tragkörpers 2 einen grösseren Anteil an der gesamten Fläche des gelochten Bereiches a als die Summe aller Querschnitte der Löcher 8 des Siebkörpers 3.

Im weiteren ist aus Fig. 4 ersichtlich, dass die Sieblöcher nicht unbedingt einen runden Querschnitt aufweisen müssen, sondern dass andere Formen, insbesondere wenn es sich beim Herstellungsverfahren um ein Stanzverfahren handelt, möglich sind. In Fig. 4 sind quadratische Sieblöcher gezeigt, es könnten jedoch ebenfalls Löcher mit anderen Formen sein. Dasselbe gilt für die Durchgangslöcher, falls ein anderes Verfahren anstelle des Bohrverfahrens verwendet wird, um die Durchgangslöcher im Tragkörper 2 zu erhalten, beispielsweise ein Spritzgussverfahren.

Die Figuren 5, 6 und 7 zeigen verschiedene Arten, wie der Siebkörper 3 geformt und auf den Tragkörper 2 aufgezogen werde n kann.

Fig. 5 weist einen bandförmigen Siebkörper 3a auf, welcher spiralförmig auf den Tragkörper aufgewunden und mit diesem durch irgendeine Verbindungsart verbunden wird. Die Verbindungsart kann beispielsweise Kleben sein, indem der Anfang und das Ende in den Zonen ausserhalb des gelochten Bereiches a auf den Tragkörper geklebt wird. Dabei wird das spiralförmige Aufwinden derart durchgeführt, dass die Bandkörperwindungen sich gegenseitig berühren, um einen Luftdurchlass an dieser Berührungsstelle 13 zu vermeiden. Ausserdem besteht die Möglichkeit, die Bandkörperwindungen an dieser Berührungsstelle mit Laserstrahlen zusammenzuschweissen.

In Fig. 6 besteht der Siebkörper 3b aus einer rechteckigen Folie, welche, auf dem Tragkörper 2 aufgezogen, dicht darauf aufliegt, ohne einen wesentlichen Abstand in der Verbindungsfuge 14 zu bilden. Ausserdem kann die Verbindungsfuge ebenfalls mit einem Laserstrahl verschweisst werden.

In Fig. 7 besteht der Siebkörper 3c aus einem Hohlkörper, welcher aus einem Material beschaffen ist, das einen kleineren Ausdehnungskoeffizienten aufweist als der Tragkörper, d.h. der Tragkörper wird, da die Auswahl des Materials für den Siebkörper erste Priorität aufweist, aus einem Material gewählt, welches einen grösseren Ausdehnungskoeffizienten aufweist als der Siebkörper 3c. Für das Aufschieben des Siebkörpers 3c werden dieser sowie der Tragkörper 2 auf eine Temperatur abgekühlt, welche wesentlich unterhalb der normalen Umgebungstemperatur liegt, sodass der Tragkörper 2 beim Abkühlen mehr schrumpft als der Siebkörper 3c, was das Aufschieben des Siebkörpers 3c auf den Tragkörper 2 problemlos ermöglicht. Dabei ist der Aussendurchmesser des Tragkörpers 2 im Vergleich zum Innendurchmesser des Siebkörpers 3c derart gewählt, dass beim Erwärmen auf Normaltemperatur (noch nicht Betriebstemperatur) der Siebkörper 3c satt und drehungsfrei auf dem Tragkörper 2 aufliegt. Bei Erwärmung auf Betriebstemperatur entsteht eine vorkalkulierte Spannung im Siebkörper 3c.

Die Herstellung eines solchen Hohlkörpers kann galvanisch erfolgen und ist in der gleichzeitig eingereichten europäischen Patentanmeldung mit der Bezeichnung "Verfahren zum Herstellen eines Siebkörpers, Friktionsspinnmittel zur Verwendung des Siebkörpers und Friktionsspinnvorrichtung zur Verwendung des Friktionsspinnmittels" der gleichen Anmeldung beschrieben, welche die Priorität der schweizerischen Anmeldung 04 543/86-6 beansprucht.

Fig. 8 zeigt einen Längsschnitt durch einen Teil der Oberfläche einer Siebtrommel 1, welche um eine Längsachse 1ʹ drehbar gelagert ist und zwar mittels einer Welle und eines Wellenstummels (nicht gezeigt) entsprechend der Anordnung der Fig. 1. Bei diesem Beispiel weisen die Löcher 9 im Tragkörper 2 einen wesentlich größeren Öffnungsquerschnitt als die Perforationen 8 im Siebkörper 3 auf, so daß eine Vielzahl von Perforationen 8 oberhalb jedes Durchgangsloches 9 zu liegen kommen. Auch bei diesem Beispiel weisen die Perforationen eine Querschnittserweiterung in der Richtung radial nach innen auf, so daß eine Verstopfung dieser Löcher wirksam vermieden werden kann. Auch hier ist eine galvanische Beschichtung der Löcher im Siebkörper vorgesehen, jedoch darstellungshalber nicht gezeigt.

Wie bei den anderen Beispielen könnte auch hier eine Plasmabeschichtung auf die galvanische Beschichtung aufgebracht werden, wobei als Plasmabeschichtung eine Beschichtung aus Aluminiumoxid oder Nickel-Diamant bevorzugt ist.

Abschließend soll darauf hingewiesen werden, daß die Löcher im Tragkörper durch einander schneidende Längsnuten und Umfangsrillen gebildet werden können, wobei die Längsnuten vorzugsweise im Inneren des zylindrischen, den Tragkörper bildenden Hohlkörpers ausgebildet sind und die Umfangsrillen in der Außenfläche des Hohlkörpers vorliegen. Bei dieser Ausführungsform können die Umfangsrillen mit Vorteil die Form eines Gewindes aufweisen.

## Patentansprüche

1. Friktionsspinntrommel (1) in der Art einer hohlen, für einen radialen Luftdurchlass konzipierten Siebtrommel,
dadurch gekennzeichnet,
dass die Spinntrommel (1) aus einem inneren, perforierten Tragkörper (2) und einem darauf aufgebrachten,äusseren Siebkörper (3) besteht.

2. Friktionsspinntrommel nach Anspruch 1,
dadurch gekennzeichnet,
dass die Perforation (9) des Tragkörpers (2) einen grösseren Lochquerschnitt aufweist als die Perforation (8) des Siebkörpers (3).

3. Friktionsspinntrommel nach Anspruch 1,
dadurch gekennzeichnet,
dass der Tragkörper (2) ein starrer Hohlkörper und der Siebkörper (3) ein darauf aufgezogener, flexibler Körper ist.

4. Friktionsspinntrommel nach Anspruch 1,
dadurch gekennzeichnet,
dass der Siebkörper (3) aus einem spiralförmig auf den Tragkörper (2) aufgetragenen Metallband (3a) besteht.

5. Friktionsspinntrommel nach Anspruch 1,
dadurch gekennzeichnet,
dass der Siebkörper (3) als rechteckige Folie (3b) auf den Tragkörper (2) aufgezogen ist.

6. Friktionsspinntrommel nach Anspruch 1,
dadurch gekennzeichnet,
dass der Siebkörper (3) als rohrförmige Folie (3c) auf den Tragkörper (2) aufgezogen ist.

7. Friktionsspinntrommel nach Anspruch 2,
dadurch gekennzeichnet,
dass die die Perforation ergebenden Löcher (8, 9) des Tragkörpers (2) und des Siebkörpers (3) koaxial sind.

8. Friktionsspinntrommel nach Anspruch 2,
dadurch gekennzeichnet,
dass die Summe aller Querschnitte der die Perforation ergebenden Löcher (9) des Tragkörpers (2) einen grösseren Anteil an der gesamten Fläche des gelochten Bereiches (a) haben als die Summe aller Querschnitte der Löcher (8) des Siebkörpers (3).

9. Friktionsspinntrommel nach Anspruch 1,
dadurch gekennzeichnet,
dass der Siebkörper (3) an seiner Oberfläche eine Beschichtung (12) aufweist.

10. Friktionsspinntrommel nach Anspruch 9,
dadurch gekennzeichnet,
dass der Siebkörper (3) eine galvanische Beschichtung (12) aufweist.

11. Friktionsspinntrommel nach Anspruch 9,
dadurch gekennzeichnet,
dass die Beschichtung (12) aus einer galvanischen und einer darauf applizierten Plasmabeschichtung besteht, beispielsweise aus Aluminiumoxid oder Nickel-Diamant.

12. Friktionsspinntrommel nach Anspruch 10,
dadurch gekennzeichnet,
dass die galvanische Beschichtung (12) aufgerauht ist.

13. Friktionsspinntrommel nach einem der vorangehenden Ansprüche,
dadurch gekennzeichnet,
dass der Siebkörper (3) derart auf dem Tragkörper (2) aufgezogen ist, dass allfällige Fabrikationsgrate an den Löchern des Siebkörpers (3) sich an der Aussenfläche dieses Siebkörpers befinden.

14. Friktionsspinntrommel nach einem der vorangehenden Ansprüche 1 bis 6 und 8 bis 13, dadurch gekennzeichnet, daß die Anzahl der Perforationen pro Flächeneinheit im Siebkörper größer ist als die Anzahl der Löcher pro Flächeneinheit im Tragkörper.

15. Friktionsspinntrommel nach Anspruch 14, dadurch gekennzeichnet, daß die Löcher im Tragkörper durch einander schneidende Längsnuten und Umfangsrillen gebildet sind, wobei die Längsnuten vorzugsweise im Inneren eines zylindrischen Hohlkörpers ausgebildet sind und die Umfangsrillen in der Außenfläche des Hohlkörpers vorliegen, wobei die Umfangsrillen insbesondere die Form eines Gewindes aufweisen.
